# EUROPÄISCHE PATENTSCHRIFT

(11) **EP 0 938 967 B1**
(45) Veröffentlichungstag und Bekanntmachung des Hinweises auf die Patenterteilung: **26.11.2003**
(21) Anmeldenummer: 99102989.3
(22) Anmeldetag: 15.02.1999
(51) Int. Cl.: B30B 9/30, B30B 1/34

(54) **Antriebsvorrichtung für die Pressplatte von Abfall-Ballenpressen**
Driving device for the pressure plate in balling presses for waste
Dispositif d'entraînement pour le plateau de pressage de presses à balles pour déchets

(30) Priorität: 28.02.1998 DE 19808418
(43) Veröffentlichungstag der Anmeldung: 01.09.1999
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-A- 1 659 377
- FR-A- 2 008 162
- FR-A- 2 562 517
- US-A- 2 938 451
- US-A- 3 195 448
- US-A- 4 041 856
- US-A- 4 098 180

## Beschreibung

Die Erfindung bezieht sich auf eine Abfallballenpresse vornehmlich liegender Bauart, also mit horizontal wirkender Preßplatte, nach dem Oberbegriff des Patentanspruches 1.

Zum Zwecke der Baulängenverkürzung solcher Pressen ist es aus der US-A-40 41 856 bei einer vertikal wirkenden Presse bereits bekannt, im kopfseitigen Antriebsbereich zwei sich kreuzende und in ihrer Grundstellung leicht vertikal geneigte Hydraulikzylinder anzuordnen, deren freie Kolbenstangenenden mit der Preßplatte gelenkig verbunden sind.

Es liegt auf der Hand, daß mit einer solchen Zylinderanordnung nur relativ kleine Preßkräfte auf das zu verdichtende Material aufgebracht werden können, weil, resultierend aus der flachen Zylinderanordnung, die auf die Preßschachtseitenwände wirkenden Kraftkomponenten über den größten Teil des Preßhubes größer sind als die in vertikaler Richtung wirkenden, eigentlichen Preßkräfte.

Der vorliegenden Erfindung liegt deshalb auch die Aufgabe zugrunde, unter Verwendung der bekannten Lehre vornehmlich für Ballenpressen mit horizontaler Preßplattenbewegung eine Zylinderanordnung vorzusehen, die die auf die Preßschachtseitenwand gerichteten Kraftkomponenten möglichst klein hält und somit die eigentliche Preßkraft bereits im Anfangsstadium für den Preßvorgang in hohem Maße zur Verfügung hält.

Gelöst wird diese Aufgabe durch die im kennzeichnenden Teil des Patentanspruches 1 angegebenen Mittel und baulichen Maßnahmen, die zudem anhand von Zeichnungsbeispielen im folgenden noch näher erläutert sind. Es zeigen in weitestgehend schematischer Darstellung
- Fig. 1: die Seitenansicht einer horizontal wirkenden Ballenpresse,
- Fig. 1a: bei entfernter oberer Abdeckung eine Draufsicht auf das Antriebssystem in Grundstellung und gegenüber Fig. 1 leicht vergrößtertem Maßstab,
- Fig. 2: desgleichen in Endstellung mit vollausgefahrenen Koblenstangen,
- Fig. 3: einen Querschnitt durch den Antriebsbereich gemäß der Linie x - x und
- Fig. 4: eine Draufsicht zu Fig. 1.

Die in Fig. 1a dargestellte Antriebsanordnung einer Abfallballenpresse nach dem baulichen Prinzip von Fig. 1 und 4 zeigt das neu gestaltete System in der Form, daß die Anlenkpunkte 1a und 2a der Hydraulikzylinder 1 und 2 an seitlich zum Pressengehäuse "G" außerhalb dessen paralleler Begrenzungswände "GW" befindlicher Konsolen 5 im hintersten Teil des Antriebsbereichs "A" liegen.

Bei dieser neuen Zylinderanordnung ist daher gegenüber der eingangs zum Stand der Technik abgehandelten, älteren Druckschrift bereits bei Beginn eines Preßhubes nur eine sehr kleine Verlustkomponente an Antriebsenergie vorhanden, was sich besonders dann bei Einleitung von Preßhüben sehr positiv auswirkt, wenn der Einfüllschacht voll Material gestopft und der Ballen durch vorherige Preßschübe schon mehr oder weniger vorverdichtet ist.

In spezieller baulicher Ausgestaltung der Erfindung ist dabei vorgesehen, daß die Konsolen 5 als kastenartig nach außen hin abgeschlossene Ansätze bzw. Ausbuchtungen 5, 5a des Antriebsbereichs "A" des Pressengehäuses "G" ausgebildet sind, wobei es weiterhin wichtig ist, daß, in Längsrichtung "L" projeziert gesehen, die Gesamtbreite B₁ der Ausbuchtungen 5 nicht größer als die Breite B₂ des Pressengehäuses "G" samt der sonstigen daran angebrachten Maschinenaggregate "M" ist. Letztlich ist es für die Kraft- und Momentenverteilung an der Preßplatte noch von Bedeutung, daß die Hydraulikzylinder 1 und 2 samt zugehörigen Kolbenstangen 3 und 4 und deren Anlenkpunkten 1a, 2a und 3a, 4a an den Konsolen 5, 5a sowie der Preßplatte "PL" in zwei zueinander parallelen Ebenen E₁ und E₂ liegen, und bei voll ausgefahrenen Kolbenstangen (Fig. 2) die Zylinder 1 und 2 etwa parallel zu den seitlichen Begrenzungen 5a der Gehäuseausbuchtungen 5 verlaufen.

Bedingt dadurch, daß die Hydraulikzylinder 1 und 2 beim Ein- und Ausfahren der Kolbenstangen 3 und 4 eine Schwenkbewegung ausführen, ist es möglich, Zwischenstationen der Stellung der Preßplatte "PL" über auf dem Konsolenboden 5 angeordnete Endschalter "ES" o. dgl. direkt am Zylinderrohr abzufragen und zu steuern. Dadurch wird die bei bisherigen Pressenantrieben stets erforderliche, sehr viel Platz beanspruchende Schaltstange überflüssig.

Ein weiteres, baulich wichtiges, Merkmal ist bei der vorliegenden Erfindung noch darin zu sehen, daß nicht nur die kastenartigen Konsolen 5, 5a lösbar auf die seitlichen Gehäusewände "GW" des Antriebsbereiches "AT" aufgeschraubt, sondern zudem auch die Maschinenbereiche des Antriebs "AT", Preßkastens "PK" und Preßkanals "P" samt Konizitätsverstellementen "K" durch Verschraubung miteinander verbunden und somit u.a. zum Transport zerlegbar sind.

Zu dieser baulich vorteilhaften Ausgestaltung gehört auch noch die Anordnung von Verdrilleinrichtung "VD" für die Bindedrähte, Antriebsmotor "AG", Hydrauliktank "T" und Schaltschrank "SS" in einer Linie quer zum Pressengehäuse "G" oberhalb des Preßkastenbereichs "PK" sowie die Zuordnung eines einzigen Elektromotors zum hydraulischen Antriebsaggregat "AG" und für alle benötigten Maschinenfunktionen.

Das anmeldegemäße Zylinderkonzept reduziert also nicht nur in vorteilhafter Weise die Baulänge der Presse, sondern erhöht auch deren Funktionssicherheit, Wartungsfreudigkeit und Zugänglich- bzw. übersichtlichkeit aller Bauteile.

Zudem gibt eine derart aufgebaute Presse, besonders wie aus Fig. 1 ersichtlich ist, wegen der seitlichen Ausbaubarkeit der Antriebszylinder 1 und 2 über die angeschraubten Konsolen 5, die Möglichkeit der Aufstellung direkt vor einer Gebäudewand "W" oder unterhalb einer begehbaren Rampe "R".

### BEZUGSZEICHENVERZEICHNIS

- 1: Hydraulikzylinder
- 1a: Anlenkpunkt
- 2: Hydraulikzylinder
- 2a: Anlenkpunkt
- 3: Kolbenstange
- 3a: Anlenkpunkt
- 4: Kolbenstange
- 4a: Anlenkpunkt
- 5: Konsole (horizontale Wand)
- 5a: Vertikalwand

- A: Antriebsbereich
- AG: Antriebsaggregat
- AT: Antriebsträger
- B₁: Gesamtbreite der Ausbuchtungen
- B₂: Gesamtbreite der sonstigen Maschinenaggregate
- E: Einfüllschacht
- ES: Endschalter o. dgl.
- EW: Einwurfschacht
- G: Pressengehäuse
- GW: seitliche Begrenzungswand
- P: Preßschacht bzw. Preßkanal
- PK: Preßkasten
- PL: Preßplatte
- K: Konizitätsverstellung
- L: Längsrichtung
- M: Maschinenaggregate
- N: Nische
- R: Rampe
- SS: Schaltschrank
- ST: Stellfläche, Hallenboden o.ä.
- T: Tank
- E₁: horizontale Ebene
- E₂: horizontale Ebene
- VD: Verdrillung
- W: Gebäudewand

## Patentansprüche

1. Presse zum Herstellen abgebundener Ballen aus weitestgehend organischen Abfallmaterialen wie Papier, Pappe, Holzkistchen oder anderen verbrauchten Verpackungsmaterialien, bestehend aus einem Pressschacht (P) mit vorgelagertem Einfüllschacht (E) und vor letzterem wiederum angeordneten Antriebsbereich (A) mit zwei in ihrer Grundstellung bereits gekreuzt übereinander liegenden Hydraulikzylindern (1, 2), deren freie Kolbenstangenenden an der Pressplatte (PL) angreifen,
**dadurch gekennzeichnet,**
**dass** die Anlenkpunke (1a, 2a) der Hydraulikzylinder (1, 2) an seitlich zum Pressengehäuse (G) außerhalb dessen paralleler Begrenzungswände (GW) befindlicher Konsolen (5) im hintersten Teil des Antriebsbereichs (A) liegen.

2. Ballenpresse nach Anspruch 1,
**dadurch gekennzeichnet,**
**daß** die Konsolen (5) als kastenartig nach außen hin abgeschlossene Ansätze bzw. Ausbuchtungen (5, 5a) des Antriebsbereichs (A) des Pressengehäuses (G) ausgebildet sind.

3. Ballenpresse nach den Ansprüchen 1 und 2,
**dadurch gekennzeichnet,**
**daß** die Hydraulikzylinder (1 und 2) samt zugehörigen Kolbenstangen (3 und 4) und deren Anlenkpunkten (1a, 2a und 3a, 4a) an den Konsolen (5, 5a) sowie der Preßplatte (PL) in zwei zueinander parallelen Ebenen (E₁ und E₂) liegen.

4. Ballenpresse nach einem oder mehreren der vorhergehenden Ansprüche,
**dadurch gekennzeichnet,**
**daß** bei vollausgefahrenen Kolbenstangen die Zylinder (1 und 2) etwa parallel zu den seitlichen Begrenzungen (5a) der Gehäuseausbuchtungen (5) verlaufen.

5. Ballenpresse nach einem oder mehreren der vorhergehenden Ansprüche,
**dadurch gekennzeichnet,**
**daß** in Längsrichtung (L) projeziert die Gesamtbreite (B₁) der Ausbuchtungen (5) nicht größer als die Breite (B₂) des Pressengehäuses (G) samt der sonstigen daran angebrachten Maschinenaggregate (M) ist.

6. Ballenpresse nach den Ansprüchen 2, 4 und 5,
**dadurch gekennzeichnet,**
**daß** die kastenartigen Konsolen (5, 5a) lösbar auf die seitlichen Gehäusewände (GW) des Antriebsbereichs (AT) aufgeschraubt sind.

7. Ballenpresse nach mindestens einem der vorhergehenden Ansprüche,
**dadurch gekennzeichnet,**
**daß** zumindest die Maschinenbereiche des Antriebs (AT), Preßkastens (PK) und Preßkanals (P) samt Konizitätsverstellelementen (K) durch Verschraubung miteinander verbunden und somit u.a. zum Transport zerlegbar sind.

8. Ballenpresse nach einem oder mehreren der vorhergehenden Ansprüche,
**gekennzeichnet durch**
Anordnung eines oder mehrerer Endschalter (ES) im 3ewegungsbereich der Hydraulikzylinder (1 und 2).

9. Ballenpresse nach einem oder mehreren der vorhergehenden Ansprüche,
**gekennzeichnet durch**
Anordnung von Verdrilleinrichtung (VD) für die Bindedrähte , Antriebsmotor (AG), Hydrauliktank (T) und Schaltschrank (SS) in einer Linie quer zum Preßgehäuse (G) oberhalb des Preßkastenbereichs (PK).

10. Ballenpresse nach einem der vorhergehenden Ansprüche,
**gekennzeichnet durch**
Zuordnung eines einzigen Elektromotors zum hydraulischen Antriebsaggregat (AG) und für alle benötigten Maschinenfunktionen.

## Claims

1. Press for producing bound bales of largely organic waste materials, such as paper, cardboard, small wooden boxes or other used packaging materials, consisting of a press shaft (P) with an upstream filler shaft (E) and a drive region (A), which is in turn arranged in front of the latter, with two hydraulic cylinders (1, 2), which lie one above the other to be already crossed in the basic setting thereof and the free piston rod ends of which engage at the press plate (PL), **characterised in that** the articulation points (1a, 2a) of the hydraulic cylinders (1, 2) lie at brackets (5), which are disposed laterally of the press housing (G) outside the parallel boundary walls (GW) thereof, in the rearmost part of the drive region (A).

2. Bale press according to claim 1, **characterised in that** the brackets (5) are constructed as box-like projections or bulges (5, 5a), which are closed towards the outside, of the drive region (A) of the press housing (G).

3. Bale press according to claims 1 and 2, **characterised in that** the hydraulic cylinders (1 and 2) together with associated piston rods (3 and 4) and the articulation points (1a, 2a and 3a, 4a) thereof at the brackets (5, 5a) as well as the press plate (PL) lie in two mutually parallel planes (E₁ and E₂).

4. Bale press according to one or more of the preceding claims, **characterised in that** when the piston rods are driven fully out the cylinders (1 and 2) extend approximately parallel to the lateral boundaries (5a) of the housing bulges (5).

5. Bale press according to one or more of the preceding claims, **characterised in that** in longitudinal direction (L) the overall width (B₁) of the bulges (5) is not greater than the width (B₂) of the press housing (G) inclusive of the other machine units (M) mounted thereat.

6. Bale press according to claims 2, 4 and 5, **characterised in that** the box-like brackets (5, 5a) are detachably screw-connected with the lateral housing walls (GW) of the drive region (AT).

7. Bale press according to at least one of the preceding claims, **characterised in that** at least the machine regions of the drive (AT), press box (PK) and press channel (P) together with conicity adjusting elements (K) are connected together by screw-connection and can thus be disassembled for inter alia transport.

8. Bale press according to one or more of the preceding claims, **characterised by** arrangement of one or more limit switches (ES) in the movement range of the hydraulic cylinders (1 and 2).

9. Bale press according to one or more of the preceding claims, **characterised by** arrangement of a twist device (VD) for the binding wires, drive motor (AG), hydraulic tank (T) and switchbox (SS) in a line transverse to the press housing (G) above the press box region (PK).

10. Bale press according to one of the preceding claims, **characterised by** association of a single electric motor for the hydraulic drive unit (AG) and for all necessary machine functions.

## Revendications

1. Presse pour la réalisation de balles ligaturées à partir de déchets en grande partie organiques, tels que du papier, du carton, des petites boîtes en bois ou autres matériaux d'emballage usagés, comprenant une cuve de compactage (P), en amont de laquelle est montée une cuve de remplissage (E) et en amont de cette dernière est agencée une zone de commande (A) comprenant deux vérins hydrauliques (1, 2) déjà disposés en croix dans leur position de base et les extrémités des tiges de piston desdits vérins entrent en prise avec le plateau de compactage (PL), **caractérisée en ce que** les points d'articulation (1a, 2a) des vérins hydrauliques (1, 2) sont situés dans la partie la plus arrière de la zone de commande (A) au niveau de consoles (5) agencées sur les côtés du carter de la presse (G) à l'extérieur des parois (GW) parallèles de celui-ci.

2. Presse à balles selon la revendication 1, **caractérisée en ce que** les consoles (5) sont conçues sous forme de saillies ou de zones cintrées (5, 5a) fermées vers l'extérieur sous forme de caisson, dans la zone de commande (A) du carter de la presse (G).

3. Presse à balles selon les revendications 1 et 2, **caractérisée en ce que** les vérins hydrauliques (1 et 2), y compris les tiges de piston (3 et 4) associées, et les points d'articulation (1a, 2a et 3a, 4a) de celles-ci au niveau des consoles (5, 5a) et du plateau de compactage (PL), sont situés dans deux plans (E₁ et E₂) parallèles l'un à l'autre.

4. Presse à balles selon une ou plusieurs des revendications précédentes, **caractérisée en ce que**, dans la position complètement extraite des tiges de piston, les vérins (1 et 2) s'étendent pratiquement parallèlement aux parois latérales (5a) des zones cintrées (5) du carter.

5. Presse à balles selon une ou plusieurs des revendications précédentes, **caractérisée en ce que**, dans une projection dans la direction longitudinale (L), la largeur totale (B₁) des zones cintrées (5) n'est pas supérieure à la largeur (B₂) du carter de la presse (G), y compris les autres groupes mécaniques (M) agencés contre celui-ci.

6. Presse à balles selon les revendications 2, 4 et 5, **caractérisée en ce que** les consoles (5, 5a) en forme de caisson sont vissées de manière amovible sur les parois latérales du carter (GW) de la zone de commande (AT).

7. Presse à balles selon au moins une des revendications précédentes, **caractérisée en ce qu'**au moins les zones de machines de la zone de commande (AT), du caisson de compactage (PK) et du canal de compactage (P), y compris les éléments de réglage de la conicité (K), sont assemblés entre eux par vissage et, de ce fait, peuvent être démontés pour le transport.

8. Presse à balles selon une ou plusieurs des revendications précédentes, **caractérisée par** l'agencement d'un ou plusieurs commutateurs de fin de course (ES) dans la zone de mouvement des vérins hydrauliques (1 et 2).

9. Presse à balles selon une ou plusieurs des revendications précédentes, **caractérisée par** l'agencement d'un dispositif de torsadage (VD) pour les fils de liage, du moteur de commande (AG), du réservoir hydraulique (T) et de l'armoire de commande (SS) sur une ligne orientée transversalement au carter de la presse (G) au-dessus de la zone du caisson de compactage (PK).

10. Presse à balles selon une des revendications précédentes, **caractérisée par** un seul moteur électrique associé au groupe de commande hydraulique (AG) et pour toutes les fonctions mécaniques nécessaires.
